# EUROPÄISCHE PATENTSCHRIFT

(11) **EP 2 690 986 B1**
(45) Veröffentlichungstag und Bekanntmachung des Hinweises auf die Patenterteilung: **22.08.2018**
(21) Anmeldenummer: 12712946.8
(22) Anmeldetag: 26.03.2012
(51) Int. Cl.: A47B 88/40, A47B 88/463

(54) **MÖBEL, VORRICHTUNG FÜR DIE BEWEGUNGSBEEINFLUSSUNG EINES MÖBELTEILS UND VORRICHTUNG ZUR VERRIEGELUNG EINES ELEMENTS**
FURNITURE ITEM, DEVICE FOR INFLUENCING THE MOVEMENT OF A PART OF THE FURNITURE ITEM AND DEVICE FOR LOCKING AN ELEMENT
MEUBLE, DISPOSITIF AGISSANT SUR LE MOUVEMENT D'UN ÉLÉMENT DE MEUBLE ET DISPOSITIF DE VERROUILLAGE D'UN ÉLÉMENT

(30) Priorität: 28.03.2011 DE 202011004477 U
(43) Veröffentlichungstag der Anmeldung: 05.02.2014
(73) Patentinhaber: Grass GmbH, 6973 Höchst (AT)
(72) Erfinder: HENSCHEID, Heinz-Josef, 53809 Ruppichteroth (DE); HIRTSIEFER, Arthur, 53819 Neunkirchen (DE); RÖDDER, Bernd, 53809 Ruppichteroth (DE); SCHNELL, Jürgen, 53797 Lohmar (DE); SCHMIDT, Klaus-Dieter, 51588 Nümbrecht (DE)
(74) Vertreter: Otten, Roth, Dobler & Partner mbB Patentanwälte
(86) Internationale Anmeldenummer: PCT/EP2012/001310
(87) Internationale Veröffentlichungsnummer: WO 2012/130427

(56) Entgegenhaltungen:
- EP-A1- 1 314 842
- EP-A2- 0 766 939
- WO-A1-2007/028177

## Beschreibung

Die vorliegende Erfindung betrifft eine Vorrichtung gemäß Anspruch 1 und ein Möbel gemäß Anspruch 14.

### Stand der Technik

Vorrichtungen zur Beeinflussung einer Öffnungsbewegung von Möbelteilen und zu deren direkter oder indirekter Verriegelung sind bekannt, beispielsweise Vorrichtungen mit so genannten Touch-Latch-Anordnungen, wobei das Möbelteil über Führungseinheiten, zum Beispiel Teil- oder Vollauszüge mit zueinander teleskopisch verschiebbaren Auszugschienen, an einem Möbelkorpus verschieblich geführt ist. Für einen komfortablen Umgang mit dem Möbelteil kann dieses mit Hilfe eines Kraftspeichers aus einer gegenüber einem Möbelkorpus geschlossenen Position in Öffnungsrichtung bewegt werden, ohne dass ein Nutzer während dieser Phase der Öffnungsbewegung einwirken muss. Das bewegbare Möbelteil kann dabei in der Regel über eine Teilstrecke einer maximal möglichen bzw. zurücklegbaren Strecke zwischen einer Schließposition und einer am Möbelkorpus vollständig geöffneten Offenposition durch die Beeinflussungsvorrichtung aufgestoßen bzw. ausgeworfen werden. Anschließend nach dem von der Möbelvorrichtung bewirkten Erreichen einer teilweise geöffneten Position des Möbelteils kann das Möbelteil durch den Nutzer manuell bequem weiterbewegt werden.

Für einen nächsten Ausstoßvorgang muss der beim Ausstoßen zumindest teilweise entladende Kraftspeicher wieder geladen bzw. wieder in einen ausreichend aufgeladenen Zustand gebracht werden. Hierzu muss der Nutzer eine Kraft aufbringen, um den Kraftspeicher zu laden. Im aufgeladenen Zustand des Kraftspeichers ist es zudem notwendig, ein spontanes Herausbewegen des Möbelteils zu vermeiden bzw. den Kraftspeicher gegen ein ungewolltes Entladen zu sichern. Das bewegbare Möbelteil kann somit, wenn es sich wieder in der Schließposition befindet, beim nächsten Ausstoßvorgang wieder ausgestoßen werden. In der Regel erfolgt hierzu vorher eine einfache Auslöseaktion zum Starten des Ausstoßvorgangs durch den Nutzer. Die Auslöseaktion kann vorteilhaft durch Einwirken des Nutzers auf das Möbel bzw. das bewegbare Möbelteil stattfinden, wofür zum Beispiel eine Touch-Latch-Anordnung einsetzbar ist.

### Aufgabe und Vorteile der Erfindung

Aufgabe der Erfindung ist es, Möbel bzw. Vorrichtungen der einleitend genannten Art im Hinblick auf einen verbesserten Bedienkomfort bereitzustellen.

Diese Aufgabe wird durch die unabhängigen Ansprüche gelöst.

Die abhängigen Ansprüche betreffen vorteilhafte Varianten der Erfindung.

Die Erfindung geht zunächst aus von einer Vorrichtung bzw. von einer Möbelvorrichtung für die Bewegungsbeeinflussung eines an einem Möbel aufgenommenen Möbelteils, wobei das Möbelteil über Führungsmittel für eine geführte Bewegung in eine Öffnungsrichtung und in eine der Öffnungsrichtung entgegengesetzte Schließrichtung bewegbar ist, wobei die Vorrichtung einen entladbaren Kraftspeicher und Lademittel für das Aufladen des Kraftspeichers umfasst und wobei mit der an dem Möbel montierten Vorrichtung das Möbelteil durch einen Ausstoßvorgang, bei dem ein Entladen des Kraftspeichers stattfindet, in eine Öffnungsrichtung bewegbar ist.

Unter einem Kraftspeicher wird insbesondere kein Speicher für elektrische Energie wie beispielsweise eine Batterie bzw. ein Teil einer elektrischen Maschine bzw. eines Motors verstanden, sondern insbesondere ein rein mechanischer Kraftspeicher, insbesondere ein Kraftspeicher, welcher durch Federmittel gebildet ist. Mit dem Kraftspeicher wird sozusagen eine treibende Kraft für den Ausstoßvorgang bzw. eine Ausstoßbewegung des bewegbaren Möbelteils aus einer Schließstellung relativ zu einem Möbelkorpus des Möbels bereitgestellt. Die Ausstoßbewegung erfolgt insbesondere über eine erste Teilstrecke eines möglichen Öffnungsweges des Möbelteils von einer Schließposition bis zu einer maximalen Offenposition. Nach einem Ausstoßvorgang kann das bewegbare Möbelteil durch manuelles Einwirken weiterbewegt bzw. wieder eingeschoben- oder weiter herausgezogen werden.

Ein erster wesentlicher Aspekt der Erfindung liegt darin, dass die Lademittel derart ausgebildet sind, dass im montierten Zustand der Vorrichtung am Möbel nach dem Erreichen einer gegenüber dem Möbel geöffneten Position des bewegbaren Möbelteils, ein Aufladen des entladenen Kraftspeichers durch ein Weiterbewegen des bewegbaren Möbelteils aus der erreichten geöffneten Position unabhängig von der Richtung des Weiterbewegens des Möbelteils erfolgt. Dabei wird das Erreichen der geöffneten Position durch einen Ausstoßvorgang bewirkt. Damit wird eine vorteilhafte Bedienung des Möbelteils möglich. Insbesondere kann das bewegbare Möbelteil durch einen Nutzer intuitiv bedient werden, wobei immer ein Aufladen des entladenen Kraftspeichers erfolgt.

Bislang ist es nur über eine festgelegte Bewegung des bewegbaren Möbelteils möglich, ein Aufladen eines entladenen Kraftspeichers durch das Weiterbewegen des bewegbaren Möbelteils zu erhalten. Mit anderen Bewegungen kann der Kraftspeicher nicht geladen werden, was nachteilig ist.

Erfindungsgemäß erfolgt unabhängig von der Bewegungsrichtung des bewegbaren Möbelteils immer ein Aufladen des Kraftspeichers, was durch ein intuitives Bedienen des Möbelteils erfolgt. Da auf den entladenen Zustand in der Regel anschließend ein Weiterbewegen folgt, findet mit dem Weiterbewegen im Anschluss an das Ausstoßen immer ein Aufladen des Kraftspeichers statt.

Das Weiterbewegen des bewegbaren Möbelteils kann in beiden möglichen Bewegungsrichtungen des Möbelteils erfolgen. Dabei ist es in der Regel so, dass das Weiterbewegen ohne Änderung der gewählten Bewegungsrichtung bzw. ohne eine Bewegungsumkehr des Möbelteils bis zum Erreichen des Ladezustandes des Kraftspeichers stattfinden muss, um den Kraftspeicher in einem ununterbrochenen Vorgang bzw. effektiv zu laden.

Die erfindungsgemäße Anordnung ist zudem im Hinblick auf die Montage vorteilhaft. Denn die Montage erfolgt immer gleichartig, unabhängig davon, wie der Nutzer ein Aufladen des Kraftspeichers vornehmen möchte. Bisher müssen gattungsgemäße Möbelvorrichtung in verschiedenen Konfigurationen und/oder abhängig von einer gewünschten Auflademöglichkeit unterschiedlich montiert werden, was nachteilig ist, insbesondere wenn zum Zeitpunkt der Erstmontage dem Monteur die entsprechende Information fehlt. So kommt es regelmäßig vor, dass zu einem späteren Zeitpunkt nach der Erstmontage ein Ummontieren der Möbelvorrichtung vorgenommen werden muss.

Bevorzugt ist ein um eine Schwenkachse verschwenkbarer Ausstoßhebel vorgesehen, wobei eine Verschwenkbewegung des Ausstoßhebels unter der Wirkung des sich entladenden Kraftspeichers die Bewegung des Möbelteils in Öffnungsrichtung bewirkt, wobei der Ausstoßhebel einen Ausstoßabschnitt aufweist, der für einen Ausstoßvorgang mit dem bewegbaren Möbelteil in Anlage bringbar ist und ein versetzbar gelagerter zweiter Hebel des Ausstoßhebels vorhanden ist, der beim Ausstoßvorgang zumindest nach einer Aufhebung der Anlage des Ausstoßabschnitts an dem bewegbaren Möbelteil mit einer mit dem Möbelteil (1) mitbewegten Führungsbahn in Kontakt ist und mit dem Ausstoßvorgang in eine am Ausstoßhebel eingerückte Position versetzbar ist. Der zweite Hebel wird insbesondere während des Ausstoßkontaktes des Ausstoßabschnitts am Möbelteil und damit aufgrund der Bewegungsenergie des Möbelteils in die eingerückte Position versetzt. Der Kraftspeicher muss so ausgelegt sein, dass die Bewegungsenergie des Möbelteils ausreichend hoch bzw. in einem gewünschten Maß ist. Der Kontakt des zweiten Hebels mit dem Möbelteil erfolgt in der Regel nicht gleich zu Beginn des Ausstoßvorgangs, sondern erst versetzt zu einem mit Beginn des Ausstoßvorgangs einsetzenden Kontakts des Ausstoßabschnitts mit dem Möbelteil. Der zweite Hebel bleibt ab bzw. nach der Aufhebung der Anlage des Ausstoßabschnitts an dem bewegbaren Möbelteil in Kontakt mit der Führungsbahn. Der Kontakt des Ausstoßabschnitts mit dem Möbelteil wird im Laufe des Ausstoßens des Möbelteils zwangsweise aufgehoben, da die Schwenkachse des Ausstoßhebels feststeht und der Ausstoßhebel einen begrenzten wirksamen Ausstoßhebel zur Schwenkachse bildet. Der zweite Hebel ist demgegenüber mit einem veränderlichen Hebelarm zur Schwenkachse ausgebildet bzw. entsprechend versetzbar gelagert. Der zweite Hebel bleibt nach dem Aufheben des Kontakts des Ausstoßabschnitts am Möbelteil zumindest so lange in Kontakt mit der Führungsbahn, bis der Kraftspeicher nach dessen Entladen wieder vollständig aufgeladen ist, was in der Regel mit der arretiert gehaltenen Zurückschwenkposition des Ausstoßhebels korreliert.

Durch das Zusammenspiel vom zweiten Hebel und der Führungsbahn wird das Weiterbewegen des Möbelteils nach dem Ausstoßvorgang gekoppelt mit dem weiteren Bewegen des Ausstoßhebels und insbesondere einer Ladephase des Kraftspeichers mit dem Zurückschwenken des Ausstoßhebels.

Durch den zweiten Hebel kann zudem der Ausstoßvorgang in einem untergeordneten Maß bzw. in einer Endphase bewerkstelligt werden. Der Ausstoßvorgang wird zwar im Wesentlichen durch das Zusammenwirken des Ausstoßabschnitts mit dem Möbelteil in der Hauptausstoßphase bestimmt bzw. der dominierende Teil einer Ausstoßwirkung auf das bewegbare Möbelteil, indem der Ausstoßabschnitt z. B. an einem Teil des bewegbaren Möbelteils zur Anlage kommt und das bewegbare Möbelteil unter Wirkung des Kraftspeichers in Öffnungsrichtung wegdrückt bzw. ausstößt.

Eine Schwenkhebelanordnung ist besonders platzsparend und zuverlässig einsetzbar für eine Bewegungsübertragung mittels eines mechanischen Kraftspeichers. Der Kraftspeicher bleibt bevorzugt dauerhaft über einen wirksamen Hebel zur Schwenkachse in Eingriff am Ausstoßhebel. Der Ausstoßhebel wird durch den geladenen Kraftspeicher ausgeschwenkt in eine erste Schwenkrichtung zum Ausstoßen des Möbelteils, wobei bei einem Zurückschwenken des Ausstoßhebels in eine zweite der ersten Schwenkrichtung entgegengerichtete Richtung ein Wiederaufladen des entladenen Kraftspeichers erfolgt. Erfindungsgemäß wird dafür gesorgt, dass nach dem Ausstoßvorgang das Zusammenspiel des Möbelteils bei dessen richtungsunabhängigem Weiterbewegen zum Zurückschwenken des Ausstoßhebels führt. Beim Zurückschwenken des Ausstoßhebels findet vorteilhaft kein Kontakt des Ausstoßabschnitts mit dem Möbelteil statt, sondern allein ein Kontakt mit dem zweiten Hebel. Denn der Ausstoßabschnitt greift vorteilhaft an einer Frontseite des Möbelteils an, die sich quer zu einer Bewegungsrichtung des Möbelteils erstreckt, also keine Tiefe in Bewegungsrichtung aufweist, womit eine Kopplung zwischen Ausstoßabschnitt und Möbelteil in Bewegungsrichtung des Möbelteils konstruktiv nicht möglich ist. Der zweite Hebel kann demgegenüber mit der Führungsbahn in Anlage kommen, die sich längs der Bewegungsrichtung des Möbelteils bzw. insbesondere dessen Tiefe erstreckt.

Vorteilhafterweise weist die Führungsbahn unterschiedlich räumlich ausgerichtete Abschnitte auf, insbesondere was eine Steigung bzw. Neigung angeht. Dabei verläuft die Führungsbahn bei einem bestimmungsgemäß aufgestellten Möbelteil in ihrer Längserstreckung parallel zu einer Horizontalen. Zu dieser Horizontalen ist auch die Bewegungsrichtung des Möbelteils parallel.

Punkte der Führungsbahn weisen in Längsrichtung der Führungsbahn betrachtet unterschiedliche Abstände zu einer Achse parallel zur Bewegungsrichtung des Möbelteils auf.

Vorteilhafterweise ist die Führungsbahn an dem bewegbaren Möbelteil vorhanden, beispielsweise mit diesem einheitlich ausgebildet bzw. daran integriert und/oder nachträglich bzw. separat daran angebracht. Vorteilhafterweise kann mit der Bewegung des Möbelteils die Führungsbahn bewegt werden und davon abhängig auf den zweiten Hebel bzw. den Ausstoßhebel eingewirkt werden. Grundsätzlich ist so die Kopplung der Bewegung des Möbelteils mit dem ortsfest schwenkbaren Ausstoßhebel hergestellt.

Es ist aber auch möglich, dass die Führungsbahn an den Führungsmitteln ausgebildet ist, wobei hier unterschiedliche Abschnitte der Führungsmittel in Frage kommen. Wird beispielsweise eine Schienenführung als Führungsmittel eingesetzt, beispielsweise ein Vollauszug mit Korpus-, Mittel- und Auszugschiene, kann die Führungsbahn an einer der drei genannten Schienen vorhanden sein. Beispielsweise an der Korpusschiene bzw. positionsfest relativ zum Möbelkorpus oder an einer der sich bewegenden Schienen der Führungsmittel, wobei die Bewegung der Auszugschiene mit dem bewegbaren Möbelteil übereinstimmt. Bei einer Anbringung der Führungsbahn an der Mittelschiene bewegt sich die Führungsbahn z. B. langsamer als die Auszugschiene bzw. das bewegbare Möbelteil.

Wird die Führungsbahn am bewegbaren Möbelteil angebracht, kommen unterschiedliche Anbringstellen in Frage. Die Führungsbahn kann beispielsweise unterseitig am bewegbaren Möbelteil, beispielsweise unten an einem Schubladenboden einer Schublade angeordnet sein.

Auch eine seitliche oder rückwärtige Anbringung am Möbelteil ist denkbar. Beispielsweise an einer Seite oder einer Rückwand des bewegbaren Möbelteils gegenüberliegend zu einer seitlichen oder rückwärtigen Innenseite des Möbelkorpus.

Damit kann vorteilhafterweise, je nach dem wo ein ausreichender Bauraum zur Verfügung steht, die Führungsbahn bzw. die Ausstoßanordnung positioniert werden.

Weiter ist es vorteilhaft, dass ein ladbarer Sekundärkraftspeicher vorhanden ist, welcher auf den zweiten Hebel wirkt. Damit kann auch der zweite Hebel durch sein kraftübertragendes Zusammenwirken mit der Führungsbahn unterstützend auf den Ausstoßvorgang wirken. Insbesondere kann in einer vorgebbaren Phase der Ausstoßbewegung des Möbelteils über den Sekundärkraftspeicher eine Kraft zum Ausstoßen des Möbelteils wirken. Diese Kraft wirkt vorteilhaft noch dann, wenn der primäre bzw. stärkere Kraftspeicher nicht mehr ausstoßend wirkt, weil der Ausstoßabschnitt sich nicht mehr in Anlage am Möbelteil befindet.

Beispielsweise ist es vorteilhaft, dass über Druckfedermittel, beispielsweise eine Spiralfeder, der zweite Hebel am Ausstoßhebel vorgespannt aufgenommen ist. So kann der zweite Hebel unter Wirkung des Sekundärkraftspeichers in einer zweiten Phase oder Endphase des Ausstoßvorgangs gegen die Führungsbahn gedrückt werden, wobei sich eine Kraftkomponente in Ausstoßrichtung auf das Möbelteil ergibt. Vorteilhaft wird der entladene Sekundärkraftspeicher in der vorangehenden ersten Phase des Ausstoßvorgangs geladen, indem der Ausstoßhebel das Möbelteil ausstößt und dabei der zweite Hebel durch Anlage an der entsprechend geformten Führungsbahn gegen die Kraft des Sekundärkraftspeichers in eine zurückversetzte Stellung am Ausstoßhebel gedrängt bzw. damit gespannt wird.

Bevorzugt sind der zweite Hebel und der Ausstoßabschnitt an einem gemeinsamen Hebelarm des Ausstoßhebels vorhanden, wobei der Ausstoßhebel als zumindest zweiarmiger Hebel ausgebildet ist. Der Ausstoßhebel kann einen ersten Hebelarm aufweisen, an dem der Kraftspeicher angreift, so dass insbesondere eine vom Kraftspeicher bereitgestellte Zugkraft auf den ersten Hebelarm wirkt. Am anderen bzw. zweiten Hebelarm des zweiarmigen Hebels sind der Ausstoßabschnitt und der zweite Hebel vorhanden. Der das Möbelteil in der ersten Phase kontaktierende Teil des Ausstoßabschnitts ist bevorzugt an einem freien Ende des zweiten Hebelarms bzw. mit einer maximalen Hebellänge zur Schwenkachse ausgebildet, wobei der die Führungsbahn kontaktierende Teil des zweiten Hebels zwischen der Schwenkachse und dem freien Ende des zweiten Hebels vorhanden ist.

Bevorzugt ist der Ausstoßhebel um eine Schwenkachse aus- und zurückschwenkbar, welche gegenüber dem Möbel positionsfest ist. Dies betrifft den Fall des relativ zum Möbelkorpus angeordneten Ausstoßhebels bzw. der am Möbelteil vorhandenen Führungsbahn. Es ist aber auch ein mit dem Möbelteil mitbewegter Ausstoßhebel und damit dessen Schwenkachse möglich, wenn die Führungsbahn z. B. positionsfest am Möbelkorpus ausgebildet ist.

Es wird weiter vorgeschlagen, dass in montiertem Zustand der Vorrichtung der zweite Hebel und die Führungsbahn derart aufeinander abgestimmt sind, dass in Anlage aneinander der Ausstoßvorgang des Möbelteils unterstützbar ist. Bevorzugt ist die Anlage des zweiten Hebels an der Führungsbahn beim Ausstoßvorgang eingerichtet, wenn der Ausstoßabschnitt an dem bewegbaren Möbelteil nicht mehr anliegt, so dass die Ausstoßwirkung mit dem zweiten Hebel über die erste Phase hinaus verlängerbar ist. Mit dem zweiten Hebel kann also eine Kontaktzeit zwischen dem Ausstoßhebel und dem bewegbaren Möbelteil zeitlich verlängert werden, bei ansonsten vergleichbaren Verhältnissen.

Dies ist vorteilhaft, da der zweite Hebel wie eine Verlängerung der Ausstoßwirkung eines einfachen Ausstoßhebels wirkt, beispielsweise wie eine Hebelarmverlängerung des mit dem Ausstoßabschnitt gebildeten Hebelarms, was aber aus Platzgründen bzw. konstruktiv in der Regel nicht möglich ist. Mit dem zweiten Hebel kann vorteilhaft ohne Verlängerung des wirksamen Ausstoßhebels am zweiten Hebel eine verlängerte Ausstoßwirkung realisiert werden.

Es ist überdies vorteilhaft, dass im montierten Zustand der Vorrichtung der zweite Hebel und die Führungsbahn derart aufeinander abgestimmt sind, dass im Kontakt miteinander das Weiterbewegen des bewegbaren Möbelteils aus der beim Ausstoßvorgang erreichten Position ein Zurückschwenken des Ausstoßhebels bewirkt. Mit dem Entlangbewegen des zweiten Hebels an der Führungsbahn wird der Ausstoßhebel zwangsweise zurückgeschwenkt und damit auch der erste Hebelarm, so dass mit dem Zurückschwenken das Laden des Kraftspeichers erfolgt.

Vorteilhaft sind im montierten Zustand der Vorrichtung der Ausstoßhebel und der Kraftspeicher derart aufeinander abgestimmt ausgebildet, dass ein Zurückschwenken des Ausstoßhebels ein Aufladen des Kraftspeichers bewirkt.

Ist die Schwenkachse des Ausstoßhebels in einen gedachten Mittelpunkt einer Uhr gesetzt und ein Ende des Kraftspeichers in Verlängerung einer "13-Uhr-Stellung" positionsfest gehalten und mit dem anderen Ende am ersten Hebelarm des Ausstoßhebel im Bereich einer "12-Uhr-Stellung" unter Zug befestigt, so dass der erste Hebelarm nach dem Ausstoßvorgang, der unter Verschwenken des Ausstoßhebels im Uhrzeigersinn stattfindet, zum Beispiel in einer "13-Uhr-Stellung" steht, wird mit einem Zurückschwenken des Ausstoßhebels entgegen dem Uhrzeigersinn in die "12-Uhr-Stellung" zurück, die Spiralfeder wieder entsprechend dem vorherigen Verkürzen beim Ausstoßvorgang auseinandergezogen bzw. verlängert und damit die am Ausstoßhebel wirkende Zugkraft, welche mit der gespeicherten Kraft korreliert, wieder auf den anfänglichen Wert erhöht bzw. zurückgestellt. In dieser Stellung kann der Ausstoßhebel dann gesichert bzw. lösbar arretiert werden, insbesondere mit einer Vorrichtung zum Verriegeln des Ausstoßhebels z. B einer sogenannten Touch-Latch-Anordnung.

Vorteilhaft ist die Führungsbahn an einem an dem bewegbaren Möbelteil anbringbaren Montagebauteil ausgebildet. Insbesondere kann die Führungsbahn an einem so genannten Spannkeil vorhanden sein, wobei der Spannkeil an dem bewegbaren Möbelteil gegebenenfalls nachträglich in einer von mehreren möglichen unterschiedlichen Anbringpositionen befestigt bzw. wieder entfernt werden kann. Das Montagebauteil kann beispielsweise als flaches Bauteil mit flächigen Hauptseiten und Schmalseiten ausgebildet sein, wobei ein Abschnitt der Schmalseiten die Führungsbahn bildet. Ein anderer Abschnitt der Schmalseiten kann außerdem andere Führungsaufgaben zur Führung der Möbelteilbewegung übernehmen. Ein Flachteil ist einfach herstellbar, von geringem Gewicht bzw. platzsparend und unkompliziert anbringbar.

Bevorzugt ist der Spannkeil an einer Unterseite beispielsweise eines Bodens einer Schublade separat anbringbar. Dabei korrelieren unterschiedliche Abschnitte der Führungsbahn mit unterschiedlichen Verschwenkstellungen des Ausstoßhebels im montierten Zustand des Spannkeils bzw. der Ausstoßvorrichtung, durch den Kontakt des zweiten Hebels an dem betreffenden Abschnitt der Führungsbahn. Dies gilt konstruktiv bedingt sowohl für die Verschwenkstellung beim Ausschwenken als auch beim Zurückschwenken des Ausstoßhebels.

In einer vorteilhaften Modifikation des Erfindungsgegenstandes weist die Führungsbahn einen sich ändernden Verlauf für die Anlage des zweiten Hebels auf, mit einem Zwischenabschnitt und beidseitig am Zwischenabschnitt anschließenden Hauptabschnitten. Dabei kommt abhängig von einer Stellung des Möbelteils am Möbel, die sich mit der geführten Bewegung des Möbelteils ändert, beispielsweise abhängig von einer Verschiebe- oder Schwenkstellungstellung des Möbelteils relativ zum Möbelkorpus, der zweite Hebel an unterschiedlichen Stellen der Führungsbahn in Anlage. Bevorzugt ist der zweite Hebel abgesehen von einer ersten vergleichsweise kurzen Bewegungsphase beim Öffnen des Möbelteils aus der Schließstellung bzw. der Ausstoßbewegung und einer letzten Phase der Schließbewegung, in welcher eine Einzugsautomatik wirken kann, in Anlage an der Führungsbahn.

Es kann zwischen unterschiedlichen Zusammenhängen beim Zusammenwirken des zweiten Hebels mit der Führungsbahn unterschieden werden. Wenn der Ausstoßhebel mit dem Ausstoßabschnitt das Möbelteil ausstößt und der zweite Hebel nicht arretiert am Ausstoßhebel ist, sondern durch den Sekundärkraftspeicher sich in einer herausbewegten Position befindet, wird der zweite Hebel bei Anlage an einem ersten Hauptabschnitt der Führungsbahn durch eine entsprechende zum Beispiel zum Ausstoßhebel hin konvex gewölbte Form in eine eingefahrene Position gedrückt, gegen die Kraft des Sekundärkraftspeichers. Bei anschließender insbesondere geradlinigem bzw. zurückweichendem Verlauf des ersten Hauptabschnitts wird unter der Wirkung des zwischenzeitlich vorgespannten Sekundärkraftspeichers der zweite Hebel der Kontur der Führungsbahn folgend am Ausstoßhebel herausgefahren und so gegen die Führungsbahn gedrückt, dass eine entsprechend gerichtete und ausreichend große Kraft auf das Möbelteil wirkt, so dass das Möbelteil eine Bewegungskomponente in Öffnungsrichtung erfährt und die Ausstoßbewegung des bewegbaren Möbelteils unterstützt wird. Ab dem Moment, in welchem der Ausstoßabschnitt in der letzten Phase des Ausstoßvorgangs außer Anlage am Möbelteil kommt, bleibt die Verschwenkstellung des Ausstoßhebels im Wesentlichen unverändert. Wenn der zweite Hebel anschließend bzw. am Ende des Ausstoßvorgangs den Zwischenabschnitt der Führungsbahn erreicht, ist der Ausstoßvorgang abgeschlossen. Die Führungsbahn ist im Zwischenabschnitt so ausgebildet, dass aufgrund der Anlage des zweiten Hebels im Zwischenabschnitt der weiteren Bewegung des Möbelteils ein vergleichsweise hoher Widerstand entgegenwirkt, was durch eine beispielsweise senkenartige Form des Zwischenabschnitts erreicht wird. Die im Zwischenabschnitt senkenartige bzw. vertiefte Führungsbahn weist beispielsweise randseitige Flanken bzw. eine Ein- und Auslaufseite am Zwischenabschnitt auf, über welche der zweite Hebel nur dann vorbeibewegt werden kann, wenn auf das Möbelteil eine konstruktiv vorgebbare Mindestkraft in Öffnungs- oder Schließrichtung des Möbelteils aufgebracht wird. Dies kann durch ein Einwirken von außen auf das Möbelteil durch den Nutzer geschehen, der nach dem automatisiert ablaufenden Ausstoßvorgang das Möbelteil manuell weiter öffnet oder wieder schließt.

Im anschließenden Zusammenwirken des zweiten Hebels mit dem gleichen Hauptabschnitt, wenn das Möbelteil wieder geschlossen wird, oder mit dem weiteren Hauptabschnitt der Führungsbahn, wenn das Möbelteil weiter geöffnet wird, wird der zweite Hebel, gesteuert durch die Form der Ein- und Auslaufseite am Zwischenabschnitt, in eine Arretierstellung am Ausstoßhebel bewegt, so dass dieser anschließend als starrer Teil des Ausstoßhebels wirkt und ein fester Hebelarm zur Schwenkachse des Ausstoßhebels eingerichtet ist. Erst beim späteren Aufheben des Kontakts zwischen dem zweiten Hebel und der Führungsbahn wird die Arretierstellung am Ausstoßhebel wieder aufgehoben.

Beim Weiterbewegen des Möbelteils in die entsprechende Richtung bei am Ausstoßhebel arretiertem zweitem Hebel, drückt die Führungsbahn bzw. deren ansteigende und/oder insbesondere geradlinige Flanke gegen den festgestellten zweiten Hebel. Dabei wird der Ausstoßhebel gegen die Wirkung des Ausstoßhebel-Kraftspeichers zurückgeschwenkt. Die dazu nötige Kraft wird mit dem Einwirken durch den Nutzer auf das Möbelteil aufgebracht, wobei die Einwirkkraft im Wesentlichen der Kraft zum Aufladen des Kraftspeichers entspricht, da der Anteil für zusätzlich zu überwindende Reibkräfte demgegenüber vernachlässigbar ist.

Die Führungsbahn ist weiter so ausgebildet, dass nach einer vorgegebenen Strecke bei der betrachteten Bewegung des Möbelteils durch Einwirken des Nutzers, die zum Beispiel etwa ein Drittel oder die Hälfte der gesamten möglichen Öffnungs- bzw. Schließstrecke des Möbelteils ausmachen kann, der Ausstoßhebel in seine vollständig zurückgeschwenkte Stellung gebracht ist, wobei am Ende dieser Bewegung der Kraftspeicher sich wieder in seinem ursprünglichen bzw. anfänglichen Ladezustand befindet. Das Möbelteil ist dabei in der Regel komplett geöffnet oder komplett geschlossen. Das Zurückschwenken des Ausstoßhebels wie oben beschrieben wird insbesondere durch eine in die betreffende Richtung betrachtete Verringerung des Abstands der Führungsbahn der Hauptabschnitte zur Ausstoßhebel-Anordnung bzw. zu einer gedachten parallel zur Bewegungsrichtung verlaufende Linie durch die Schwenkachse des Ausstoßhebels erreicht.

Für das Zusammenspiel zwischen der Führungsbahn und dem zweiten Hebel bzw. einem Kontaktabschnitt des zweiten Hebels ist es vorteilhaft, wenn der Kontaktabschnitt in den betreffenden Phasen, also abgesehen von der Anfangsphase des Ausstoßvorgangs und der Endphase des Schließvorgangs, ohne Unterbrechung bzw. kontinuierlich geführt an der Führungsbahn anliegt, beispielsweise in einem Gleit- und/oder Rollkontakt. Der Kontaktabschnitt des zweiten Hebels kann beispielsweise eine drehbare Rolle, Walze oder ein Rad umfassen.

Wie oben erläutert, ist es vorteilhaft, dass die Führungsbahn derart abgestimmt ist, dass durch die Anlage des zweiten Hebels an einem Zwischenabschnitt der Führungsbahn der Ausstoßhebel eine gegenüber einer Ausgangslage vorzugsweise maximal ausgeschwenkte Stellung einnimmt. Mit bzw. kurz vor dem Erreichen der vollständig ausgeschwenkten Stellung verliert der beim Ausstoßvorgang bis dahin für den Ausstoßvorgang maßgebliche Ausstoßabschnitt den Kontakt mit dem Möbelteil.

Grundsätzlich ist es bevorzugt, wenn die Führungsbahn ohne einen Absatz bzw. Sprung bzw. einen kantenartigen Übergang ausgebildet ist, sondern eine stetig verlaufende Bahn darstellt. Die Führungsbahn dient als Bahn, auf welcher der Anlageabschnitt des zweiten Hebels abläuft. Die Führungsbahn ist insbesondere eben ausgestaltet und weist Abschnitte mit insbesondere unterschiedlichen räumlichen Neigungen auf, wobei gekrümmte und/oder geradlinige Abschnitte der Führungsbahn vorhanden sein können.

Insbesondere sind die Hauptabschnitte von einem äußeren Bereich der Führungsbahn gesehen zum Zwischenabschnitt hin abfallend bzw. mit entgegengesetzter Neigung ausgebildet.

Grundsätzlich ist es möglich, dass endseitig an der Führungsbahn ein zur Gesamtlänge der Führungsbahn vergleichsweise kurzer Endabschnitt der Führungsbahn von z. B. 5 bis 10 % der Gesamtlänge vorhanden ist, an welchen dann die Hauptabschnitte anschließen, wobei der wenigstens eine Endabschnitt individuell gestaltet sein kann und beispielsweise einen erleichterten Einlauf bzw. Auslauf des zweiten Hebels beim Kontaktieren bzw. Verlassen der Führungsbahn ermöglicht. Die beiden Hauptabschnitte können insbesondere eine wesentliche Länge der Führungsbahn ausmachen, beispielsweise jeweils ca. 40 % bis 50 % der gesamten Führungsbahn.

Weiter wird vorgeschlagen, dass die Führungsbahn derart abgestimmt ist, dass bei der Bewegung des Möbelteils ein Entlangbewegen eines Hauptabschnitts der Führungsbahn an dem zweiten Hebel stattfindet, wobei der Ausstoßhebel in Richtungder eingeschwenkten Ausgangslage zurückschwenkbar ist. Dies ist wie weiter oben erläutert vorteilhaft im Hinblick auf ein gesteuertes Einwirken auf den Ausstoßhebel beim Weiteröffnen oder Weiterschließen des Möbelteils nach dem Ausstoßvorgang.

Bevorzugt ist jeder der beiden Hauptabschnitte für eine der beiden möglichen Bewegungsrichtungen des Möbelteils im Anschluss an den Ausstoßvorgang ausgebildet. Ein erster Hauptabschnitt ist bei einem Weiterbewegen in Öffnungsrichtung und ein zweiter Hauptabschnitt für das Weiterbewegen in Schließrichtung des Möbelteils zuständig bzw. wirksam durch seine Anlage am zweiten Hebel. Die beiden Hauptabschnitte wirken grundsätzlich gleichartig, was das Zurückschwenken des Ausstoßhebels angeht. Der beim Weiteröffnen wirksame erste Hauptabschnitt schließt an den Zwischenabschnitt in Richtung einer Rückseite des Möbelteils bzw. in Schließrichtung des Möbelteils an, wohingegen der beim Weiterbewegen in Schließrichtung wirksame zweite Hauptabschnitt in Richtung einer Frontseite des Möbelteils bzw. in Öffnungsrichtung an den Zwischenabschnitt anschließt.

Es ist überdies vorteilhaft, dass das Montagebauteil derart ausgebildet ist, dass unterschiedliche Anbringpositionen des Montagebauteils, insbesondere am bewegbaren Möbelteil für ein bestimmungsgemäßes Zusammenwirken mit dem Ausstoßhebel möglich sind, so dass abhängig von der jeweiligen Anbringposition ein maximal möglicher Ausstoßweg des bewegbaren Möbelteils mit dem Ausstoßhebel vorgebbar ist. Wird das Montagebauteil beispielsweise am bewegbaren Möbelteil montiert und beispielsweise näher zu einer Frontseite versetzt, kann erreicht werden, dass das Möbelteil nach dem Ausstoßvorgang gegenüber dem Möbelkorpus durch das Zusammenwirken des Ausstoßhebels an der Führungsbahn weniger weit ausgestoßen wird als bei einer Montage des Montagebauteils näher zu einer der Frontseite entgegengesetzt gelegenen Rückseite des bewegbaren Möbelteils.

Damit kann die Ausstoßvorrichtung besonders flexibel bzw. für unterschiedliche Kundenwünsche verwendet werden. Insbesondere werden mit der erfindungsgemäßen Vorrichtung alle Varianten der Aufladung des Kraftspeichers abgedeckt, egal ob das Aufladen mit dem Öffnen oder dem Schließen des Möbelteils erfolgen soll. Vorteilhafterweise kann außerdem ohne dass unterschiedliche Montagebauteile notwendig sind bzw. mit ein und demselben Montagebauteil die Länge der Ausstoßstrecke unterschiedlich gewählt werden.

Eine weitere vorteilhafte Ausführungsform der Erfindung zeichnet sich dadurch aus, dass der zweite Hebel am Ausstoßhebel über eine Linearführung verschieblich geführt ist. Die Linearführung kann beispielsweise in der Art einer Kulissenführung sein oder in einfacher Ausgestaltung als Langlochführung gestaltet sein. In der Kulisse bzw. dem Langloch kann ein Abschnitt des zweiten Hebels geführt sein, beispielsweise ein überstehender Eingreifabschnitt in eine Führungsbahn hineinragen, womit ein sicheres Hin- und ein Herbewegen des zweiten Hebels entlang der Linearführung möglich ist.

Weiter ist es von Vorteil, dass der zweite Hebel am Ausstoßhebel derart aufgenommen ist, dass der zweite Hebel in einer vorgebbaren Relativstellung am Ausstoßhebel in eine Rastposition am Ausstoßhebel gelangt, insbesondere durch eine Verschwenkbewegung. Bevorzugt ist das Bewegen in die Rastposition, in welcher der zweite Hebel starr am Ausstoßhebel arretiert vorhanden ist, nur im linear vollständig ausgerückten Zustand des zweiten Hebels am Ausstoßhebel möglich. So wird sichergestellt, dass andernfalls der zweite Hebel für die wie oben erläuterte Unterstützung des Ausstoßvorgangs sich unter der Wirkung des Sekundärkraftspeichers entlang der Führungsbahn bewegt und auf diese Weise der Führungsbahn folgend mit seinem Anlageabschnitt anpassen bzw. an diese in Anlage kommen kann. Der Übergang in den arretierten Zustand ist bevorzugt erst in einer ausgewählten bzw. vorgebbaren Position am Ausstoßhebel möglich. Insbesondere in einer vollständig am Ausstoßhebel herausbewegten Position, beispielsweise durch eine nur in dieser Position mögliche geringe Verschwenkbarkeit gegenüber dem Ausstoßhebel, so dass dabei die Arretierstellung erreichbar ist. Das dazu nötige geringe Verschwenken kann gegen die Wirkung des Sekundärkraftspeichers im Zusammenspiel des zweiten Hebels mit der Führungsbahn erfolgen, beispielsweise indem die durch das Weiterbewegen des Möbelteils mitbewegte Führungsbahn den zweiten Hebel in die Arretierstellung bringt bzw. drückt.

Weiter wird vorgeschlagen, dass eine Rastanordnung vorgesehen ist, durch welche der zweite Hebel am Ausstoßhebel lösbar verrastbar ist, insbesondere mit welcher der zweite Hebel in die Rastposition am Ausstoßhebel bringbar ist. Der zweite Hebel kann in zwei unterschiedlichen Zuständen am Ausstoßhebel vorhanden sein, ein erster Zustand, in dem der zweite Hebel relativ zum verbleibenden Ausstoßhebel bewegbar ist, und ein zweiter Zustand, in dem der zweite Hebel arretiert bzw. starr am anderen Teil des Ausstoßhebels vorhanden ist.

Des Weiteren ist es vorteilhaft, dass der Ausstoßhebel als ein mehrarmiger Hebel bezüglich der Schwenkachse ausgebildet ist, mit einem ersten Hebelarm, an dem der Kraftspeicher ansetzt und einem zweiten Hebelarm, an dem der Ausstoßabschnitt vorhanden sind. Besonders vorteilhaft ist es wenn ein dritter Hebelarm vorhanden ist, welcher den zweiten Hebel umfasst bzw. durch diesen gebildet ist.

Dies ist konstruktiv vorteilhaft, da sich mit dem Ausstoßhebel eine hohe Funktionalität erzielen lässt, insbesondere können an dem Ausstoßhebel bzw. bezüglich der gemeinsamen Schwenkachse mehrere separat mit dem jeweiligen Hebelarm bedienbare Wirksysteme mit unterschiedlicher mechanischer Charakteristik realisiert werden. Ein Wirksystem betrifft beispielsweise das Zusammenspiel des Kraftspeichers mit dem Verschwenken des Ausstoßhebels, ein weiteres das Zusammenspiel des Ausstoßabschnitts mit dem Möbelteil und ein weiteres das Zusammenspiel des zweiten Hebels mit der Führungsbahn. Außerdem ist eine mehrarmige Hebelanordnung aus Platzgründen vorteilhaft, insbesondere da diese quer zu einer Schwenkrichtung flach bauend ist.

Bei dem Gegenstand der Erfindung kann außerdem eine Vorrichtung zur Verriegelung eines bewegbaren Elements in einer Verriegelungsstellung und zur Freigabe der Verriegelung vorgesehen sein, wobei die Freigabe der Verriegelung durch eine Bewegung des bewegbaren Elements gegen eine auf das bewegbaren Element wirkende Kraft erfolgt und ein bewegbar gelagertes Verschwenkteil mit einem Eingreifabschnitt derart vorhanden ist, dass das Verschwenkteil in der Verriegelungsstellung an einem Gegenabschnitt gefangen ist.

Dabei ist ein Federelement vorgesehen, mit einem ersten Ende, das an dem Verschwenkteil angreift und mit einem dem freien Ende entgegengesetzten Ende, das fest gelagert ist, wobei das Federelement auf das Verschwenkteil zumindest über einen Teilbereich der Bewegungsmöglichkeit des Verschwenkteils eine Vorspannung ausübt.

Insbesondere betrifft eine bevorzugte Ausführungsform der Erfindung eine so genannte Touch-Latch-Anordnung, nachfolgend teilweise auch als Möbelvorrichtung bezeichnet, für ein Möbel mit einem daran geführt aufgenommenen Möbelteil. Die Möbelvorrichtung kann im montierten Zustand am Möbel insbesondere mit einer Ausstoßanordnung für das Ausstoßen des bewegbaren Möbelteils zusammenwirken bzw. an dieser integriert sein. Die Ausstoßanordnung kann beispielsweise durch die weiter oben beschriebene erfindungsgemäße Vorrichtung zur Bewegungsbeeinflussung mit dem Ausstoßhebel und dem darauf wirkenden Kraftspeicher gebildet sein. Der Ausstoßhebel bildet in diesem Ausführungsbeispiel das bewegbare Element, das in seiner zurückgeschwenkten Stellung verriegelt gehalten ist, was mit der erfindungsgemäßen Vorrichtung zur Verriegelung erfolgt.

Zum Auslösen der Ausstoßbewegung wird das arretierte bewegbare Element aus der Verriegelung freigegeben. Unter Wirkung der am bewegbaren Element wirkenden Kraft bzw. des geladenen Kraftspeichers kann das nun freigegebene bewegbare Element durch seine Bewegung derart auf das Möbelteil wirken, dass das Möbelteil aus einer Schließposition herausbewegt bzw. ausgestoßen wird.

Grundsätzlich ist es auch möglich, dass das bewegbare Element das Möbelteil selbst bzw. ein an diesem vorhandener Abschnitt ist. Nach der Freigabe des Möbelteils aus dessen Verriegelung gegenüber dem Möbelkorpus mit der vorgeschlagenen Vorrichtung kann das Möbelteil durch die Ausstoßanordnung ausgestoßen werden, beispielsweise durch einen gegen das Möbelteil andrückenden Ausstoßhebel, auf den der Kraftspeicher wirkt. In diesem Ausführungsbeispiel ist eine indirekte Kraftwirkung auf das bewegbare Element bzw. das Möbelteil durch den Kraftspeicher am Ausstoßhebel realisiert. Der Ausstoßhebel kann zum Beispiel gegen eine Rückwand einer Schublade drücken und die Verriegelung der Schublade ist an einer anderen Stelle bzw. separat dazu vorgesehen. Der Ausstoßhebel muss selbst nicht verriegelt sein.

In beiden Fällen kann jedoch erst nach der Freigabe der Verriegelung des bewegbaren Elements die Ausstoßwirkung auf das Möbelteil aktiv werden.

Das beweglich gelagerte und vorgespannt aufgenommene Verschwenkteil weist insbesondere einen Eingreifabschnitt auf, der mit einer Kurve zusammenwirkt, entlang derer der Eingreifabschnitt geführt wird und eine Relativbewegung zwischen dem Verschwenkteil und der Kurve vorgebbar ist. Die Kurve ist zum Beispiel am bewegbaren Element vorhanden. In der Verriegelungsstellung des bewegbaren Elements ist das Verschwenkteil an einem Rastkonturabschnitt der Kurve gefangen, wobei durch eine gerichtete Relativbewegung zwischen dem Rastkonturabschnitt und dem Eingreifabschnitt in Richtung entgegen der wirkenden Kraft am bewegbaren Element einer Richtung des Herausbewegens die Arretierstellung aufhebbar ist, so dass das Eingreifelement freikommt und entlang der Kurve geführt bewegbar und das Ausstoßelement ausstoßbar ist. Nach der Freigabe der Verriegelung wird durch das Federelement das Verschwenkteil in eine Ruhe- bzw. Warteposition bewegt, aus der beim erneuten Heranbewegen des bewegbaren Elements mit der daran vorhandenen Kurve der Eingreifabschnitt in Anlage an der Kurve kommt und mit dieser zusammenwirkt. Mit dem Heranbewegen des bewegbaren Elements wird der Eingreifabschnitt dann erneut unter Wirkung des Federelements an der Kurve an einem dafür ausgebildeten Kurvenabschnitt gefangen und das bewegbare Element in der Verriegelungsstellung gehalten.

Damit ist eine insbesondere platzsparende und zuverlässig wirkende Vorrichtung zur Verriegelung eines bewegbaren Möbelteils in einer Schließstellung und zur Freigabe der Verriegelung vorgegeben.

Die Erfindung betrifft außerdem ein Möbel mit einer der vorgenannten Vorrichtungen. Damit lassen sich die oben bereits diskutierten Vorteile an einem Möbel, insbesondere an einem Möbelkorpus mit einer daran verschieblich geführt aufgenommenen Schubladen realisieren.

### Figurenbeschreibung

Weitere Merkmale und Vorteile der Erfindung sind anhand eines in den Figuren gezeigten erfindungsgemäßen Ausführungsbeispiels und von zwei entsprechenden Funktionsschemata näher erläutert.

Im Einzelnen zeigen:
- Figuren 1 bis 17: unterschiedliche Betriebszustände einer erfindungsgemäßen Vorrichtung im montierten Zustand an einem Abschnitt eines Möbels, an dem eine Schublade verschiebbar aufgenommen ist und
- Figur 18: zwei Funktionsschemata zu möglichen Bedienvarianten eines Möbels mit der erfindungsgemäßen Vorrichtung.

Figur 1 und Figur 2 zeigen eine erfindungsgemäße Vorrichtung in einem montierten, einsatzbereiten und ruhenden Grundzustand, an einem durch Seitenwände 2a und 2b gebildeten Abschnitt eines Möbelkorpus 2 eines Möbels.

Die Figuren 3 bis 17 zeigen jeweils unterschiedliche Momentaufnahmen beim Öffnen bzw. Schließen der Schublade 1. Die Figuren 4 bis 8 zeigen einen Ausstoßvorgang, die Figuren 9 bis 12 ein anschließendes manuelles Herausziehen und die Figuren 13 bis 17 ein manuelles Hineindrücken der Schublade 1 im Anschluss an den Ausstoßvorgang.

Am Möbelkorpus 2 ist eine Schublade 1 verschiebbar aufgenommen, die gemäß Figur 1 und 2 unbeeinflusst von einem Nutzer und relativ zum Möbelkorpus 2 geschlossen ist. Die erfindungsgemäße Vorrichtung ist für die Bewegungsbeeinflussung der Schublade 1 ausgebildet und wird nachfolgend auch als Möbelvorrichtung 3 bezeichnet. Figur 1 zeigt dabei eine perspektivische Unteransicht und die Figuren 2 bis 17 eine Draufsicht gemäß der Anordnung aus Figur 1, wobei für eine Ansicht der Möbelvorrichtung 3 ein Schubladenboden 1a nicht dargestellt ist.

Die Schublade 1 ist über als Vollauszug 4 ausgebildete Führungsmittel am Möbelkorpus 2 verschieblich geführt aufgenommen. Die Führungsmittel umfassen zwei Führungsschienen 5 und 6, die jeweils in einem Aufnahmeraum von Hohlkammerzargen, die Seiten der Schublade 1 bilden, aufgenommene sind. Die Führungsschienen 5 und 6 umfassen jeweils eine der Schublade 1 zugeordnete Schubladenschiene, eine den Seitenwänden 2a bzw. 2b zugeordnete Korpusschiene und eine dazwischenwirkende Mittelschiene. Mit den Führungsmitteln kann die Schublade 1 transversal bzw. parallel zu einer Längsachse L (s. Figur 1), die eine Verschiebeachse der Schublade 1 darstellt, bzw. parallel zu den Seitenwänden 2a, 2b relativ zum Möbelkorpus 2 hin- und herverschoben werden.

Grundsätzlich sind die Führungsschienen 5 und 6 geeignet, alternativ als Unterflurführung zu dienen bzw. unter einer Schublade bzw. unterseitig an einem Schubladenboden angeordnet zu sein, wie zum Beispiel bei einem Holzschubkasten, der über eine Unterflurführung am Korpus verschiebbar ist.

Quer zwischen den Führungsschienen 5 und 6 bzw. an deren jeweiligen und gegenüberliegenden Korpusschienen ist an diesen ein stationär angebrachter Teil der Möbelvorrichtung 3 mit einer Grundplatte 7 vorhanden. An der flachen bzw. platzsparend unterbringbaren und bis auf eine Aussparung 7a rechteckigen Grundplatte 7 ist ein als Ausstoßhebel 8 ausgebildetes und mit einem Kraftspeicher beaufschlagtes Ausstoßorgan verschwenkbar um eine Schwenkachse S gelagert. Der Ausstoßhebel 8 dient zum Ausstoßen der gemäß Figur 1 und 2 geschlossenen Schublade 1 bzw. aus einer eingedrückten Stellung gemäß Figur 3. Das Ausstoßen erfolgt in Öffnungsrichtung relativ zum Möbelkorpus gemäß Bewegungspfeil P3 der Schublade 1 (s. Figur 4).

Des Weiteren umfasst die Möbelvorrichtung 3 einen von der Grundplatte 7 getrennten bzw. separaten und mit der Schublade 1 mitbewegten Teil, der hier als Montagebauteil bzw. konkret als Spannkeil 9 ausgebildet ist. Der ebenfalls flach bauende Spannkeil 9 ist im gezeigten Ausführungsbeispiel an der Unterseite des Schubladenbodens 1a über zwei Langlöcher 10, 11 und entsprechende Schraubmittel befestigt, wobei eine schwimmende Lagerung des Spannkeil 9 quer zur Längsrichtung L realisiert ist. Mit der schwimmenden Lagerung wird ein geringes Lagerspiel für den Spannkeil 9 beispielsweise im Millimeterbereich ermöglicht, um bei einer Verschiebebewegung der Schublade 1 gegebenenfalls eine Ausweichbewegung des Spannkeils 9 insbesondere quer zur Längsrichtung L zu ermöglichen, so dass der Spannkeil 9 und damit die Schublade 1 beim Verschieben nicht verklemmen kann, was ansonsten aufgrund von Montage- und/oder Bauteiltoleranzen passieren könnte. Beim Verschieben der Schublade 1 kommen drehbare Stützrollen 32, 33 am feststehenden Teil der Führungsschiene 5 zu Führungs- und/oder Stützzwecken für die Schublade 1 in einen funktionsrichtigen Andrück-Rollkontakt an einer stirnseitigen Lauffläche 31 am Spannkeil 9.

Die Schublade 1 umfasst eine frontseitig vorhandene Blende 12, welche im Schließzustand gemäß Figur 1 und 2 mit ihrer zum Möbelkorpus 2 gerichteten Innenseite einen Schließspalt 13 begrenzt, der sich zwischen der Innenseite der Blende 12 und frontseitig vorhandenen Stirnseiten 14 und 15 der Seitenwände 2a und 2b ausbildet. Das freie Ende eines ersten Hebelarms 20 des Ausstoßhebels 8 wird durch eine Kontaktrolle 21 gebildet, wobei durch deren Position bzw. durch die Position des arretierten bzw. verriegelten Ausstoßhebels 8 gemäß Figur 2, der innen gegen die Blende 12 drückt, auch das Spaltmaß des Schließspalts 13 bestimmt ist.

Der Blende 12 gegenüberliegend weist die Schublade 1 außerdem eine Rückwand 16 auf.

Die Schublade 1 ist gemäß Figur 1 und 2 mittels einer ebenfalls erfindungsgemäßen Vorrichtung in der Schließstellung gehalten, welche als Touch-Latch-Anordnung 17 ausgebildet ist. Dabei ist gemäß Figur 2 der Ausstoßhebel 8 in der Aussparung 7a aufgenommen und dabei in einer zurückgeschwenkten Stellung arretiert, so dass eine Vorderseite 8a des Hebelarms 20 innerhalb einer gedachten rechteckigen Umrandung der Grundplatte 7 positioniert ist. Die Touch-Latch-Anordnung 17 ermöglicht eine Freigabe der Verriegelung des Ausstoßhebels 8, was durch Drücken der Schublade 1 gegen die Öffnungsrichtung der Schublade 1 durch einen Nutzer bzw. von außen erfolgt. Dazu muss der an der Innenseite der Blende 12 andrückende Ausstoßhebel 8 um einen Mindestschwenkweg bzw. um wenige Winkelgrade gegen den Uhrzeigersinn eingeschwenkt werden, um die eigentliche Freigabe der Verriegelung des Ausstoßhebels 8 zu bewerkstelligen.

Auf die Funktion der Touch-Latch-Anordnung 17 wird später noch im Detail eingegangen.

Das Eindrücken der Schublade 1 in Schließrichtung gemäß des Pfeils P1 zum Freigeben bzw. Lösen der verriegelten Position erfolgt bis zum Anstoßen der Blende 12 an den Stirnseiten 14, 15, was Figur 3 zeigt. Die Schublade 1 wird anschließend durch den nach dem Eindrücken freigegebenen Ausstoßhebel 8 und dessen Herausschwenken ausgestoßen, wie nachfolgend im Detail erläutert ist.

Der als mehrarmiger Hebel ausgebildete Ausstoßhebel 8 ist um die zum Möbelkorpus 2 fest positionierte Schwenkachse S verschwenkbar. Ein erster Hebelarm 18, der im Grundzustand der Möbelvorrichtung 3 gemäß Figur 1 und 2 in Längsrichtung L zeigt, weist an seinem freien Ende eine Anbringstelle für einen als Spiralfeder 19 ausgebildeten Kraftspeicher auf. Die Spiralfeder 19 bildet einen Primärkraftspeicher bzw. übergeordneten bzw. dominanten Kraftspeicher der Möbelvorrichtung 3. Die Spiralfeder 19 ist im Grundzustand gemäß Figur 1 und 2 vergleichsweise stark gespannt und damit der Kraftspeicher geladen. Beim Auslösen des Ausstoßvorgangs durch Eindrücken der Schublade 1 (Figur 3) wird die Spiralfeder 19 nur noch geringfügig weiter gespannt.

Mit der durch die Spiralfeder 19 erzeugten wirksamen Zugkraft am Ausstoßhebel 8 wird dieser nach dessen Verriegelungsfreigabe im Uhrzeigersinn verschwenkt (Figur 4 und 5) und durch Anlage des zweiten Hebelarms 20 an der Blende 12 die Schublade 1 über eine erste Teilstrecke ausgestoßen.

Die Touch-Latch-Anordnung 17 bzw. deren Auslösen durch Eindrücken der Schublade 1 in Schließrichtung gemäß Pfeil P1 wird nachfolgend erläutert. Mit dem Eindrücken und damit dem geringen Zurückschwenken des Ausstoßhebels 8 wird ein als Fangarm 22 mit Federzunge 22a (Figur 12) ausgebildetes Eingreifelement bzw. Verschwenkteil entgegen dem Uhrzeigersinn gemäß des Pfeils P2 um eine Schwenkachse S3 des Fangarms 22 ausgelenkt. Mit dem Auslenken gemäß P2, was mittels einer Kurve 34 am Hebelarm 20 vorgebbar ist, wird die Verriegelung des Ausstoßhebels 8 aufgehoben bzw. freigegeben. Die Kurve 34 bestimmt die Bewegung des ausweichbar schwenkgelagerten Fangarms 22, indem dessen Federzunge 22a an bzw. gemäß der Kurve 34 geführt entlangbewegbar ist.

Figur 4 zeigt den vorderen Abschnitt der Anordnung gemäß der Figuren 2 und 3 in einem bereits etwas aufgestoßenen Zustand der Schublade 1 beim Ausstoßvorgang durch Ausschwenken des Ausstoßhebels 8 gemäß Richtung P4 durch Zusammenziehen der vorgespannten Spiralfeder 19. Dabei rollt die um die Achse S1 drehbar gelagerte Kontaktrolle 21 des Hebelarms 20 über einen Bereich innen entlang der Blende 12. Die Schublade 1 bewegt sich dadurch gemäß Pfeil P3 bzw. in Öffnungsrichtung der Schublade 1 aus dem Möbelkorpus 2 heraus.

Figur 4 zeigt außerdem den Moment des Ausstoßvorgangs, in welchem ein zweiter Hebel 23, welcher bewegbar gelagert am zweiten Hebelarm 20 unter Wirkung eines als Druckfeder 30 ausgebildeten Sekundärkraftspeichers aufgenommen ist, mit seinem vorderen freien Ende durch eine dort vorhandene Kontaktrolle 24 in Anlage an einer Führungsbahn 25 kommt. Die Führungsbahn 25 ist an einer nach innen gerichteten Schmal- bzw. Stirnseite des Spannkeils 9 vorhanden. Mit dem Kontakt zwischen der Führungsbahn 25 und dem zweiten Hebel 23 findet eine Kopplung zwischen der herausfahrenden Schublade 1 bzw. dem Spannkeil 9 und dem am Möbelkorpus 2 feststehenden Teil der Möbelvorrichtung 3 bzw. dem Ausstoßhebel 8 statt. Dabei ist die Möbelvorrichtung 3 so abgestimmt bzw. ist es konstruktiv bedingt, dass nahezu zeitgleich bzw. nur mit einem vergleichsweise geringen Zeit- bzw. Bewegungsversatz die Kontaktrolle 21 mit der Innenseite der Blende 12 außer Kontakt gelangt, wenn die Kontaktrolle 24 an der Führungsbahn 25 in Anlage kommt.

Insbesondere wird nach dem Aufheben des Ausstoßkontakts durch die Kontaktrolle 21 eine gesteuerte Kopplung zwischen dem Weiterbewegen der Schublade 1 und der Verschwenkstellung bzw. -bewegung des Ausstoßhebels 8 erreicht. Der zweite Hebel 23 ist über eine Linearführung relativ zum Ausstoßhebel 8 bevorzugt am zweiten Hebelarm 20 bewegbar aufgenommen. Die Linearführung umfasst ein Langloch 26 im zweiten Hebelarm 20, in welches ein darin gesichert bzw. geführt bewegbares Stiftelement 27 (nicht ersichtlich) am zweiten Hebel 23 eingreift. Durch die Endbereiche des Langloches 26 ist der zweite Hebel 23 in seiner linearen Verschiebebewegung am zweiten Hebelarm 20 limitiert auf eine maximale lineare Verschiebestrecke a (siehe Figur 4).

Der zweite Hebel 23 kann nicht nur linear entlang der Linearführung bewegt werden, sondern er kann in einer durch die Druckfeder 30 zumindest nahezu maximal in der Linearführung ausgefahrenen Position gemäß z. B. Figur 3, 9 oder 13, auch geringfügig um eine Schwenkachse S2 im Uhrzeigersinn ausgelenkt werden. Die Schwenkachse S2 ist konzentrisch zur Längsachse des Stiftelements 27 positioniert.

Wird der zweite Hebels 23 beispielsweise gemäß Figur 9 oder 13 durch Anlage eines entsprechend geformten Führungsbahnabschnitts 25f (Figur 9) bzw. 25d (Figur 13) der Führungsbahn 25 etwas verschwenkt, was durch den Bewegungspfeil P5 in Figur 9 und 13 angedeutet ist, greift eine im vorderen Abschnitt des zweiten Hebels 23 ausgebildete Einrastnase 28 in eine dazu abgestimmt bzw. passend ausgestaltete entsprechende Gegenkontur 29, beispielsweise eine Einrastkerbe, wobei der zweite Hebel 23 dann in dieser Position so fixiert ist, wenn er weiterhin gedrückt wird, dass der zweite Hebel 23 keine Linearbewegung entlang des Langlochs 26 ausführen kann. Sobald der zweite Hebel 23 nicht mehr gedrückt wird bzw. sich nicht länger im Kontakt mit der Führungsbahn 25 befindet oder zumindest nicht in einem entsprechend gerichteten Andrückkontakt mit der Führungsbahn 25, wird durch die hinten bzw. rückwärtig am Hebel 23 andrückende Druckfeder 30 ein gerichtetes Herausbewegen des zweiten Hebels 23 aus der Gegenkontur 29 bewirkt und damit dessen Fixierung aufgehoben. Hierfür ist eine seitlich zur Schwenkachse S2 versetzte Angreifstelle der Druckfeder 30 am Hebel 23 realisiert, was zu einem Moment auf den Hebel 23 führt, das ohne entgegenwirkende Kraft zu einem Auslenken des Hebels 23 entgegen dem Uhrzeigersinn aus der Gegenkontur 29 heraus führt.

Im Zustand z. B. gemäß Figur 4 wird der zweite Hebel 23 durch den Kontakt mit dem Spannkeil 9 gegen den Uhrzeigersinn also gemäß des Pfeils P4 in Figur 4 und von der Gegenkontur 29 weg ausgelenkt und damit sicher ein Einrasten verhindert. Damit kann der Hebel 23 linear hineingedrückt oder durch die Druckfeder 30 nach vorne bzw. entgegen der Verschieberichtung P6 (Figur 5) herausgedrückt werden, wobei dies nur in dem Maße möglich ist, wie die Führungsbahn 25 ein Herausbewegen des zweiten Hebels 23 entlang des Langlochs 26 zulässt.

Wird nun ausgehend von Figur 4 der Ausstoßhebel 8 weiter nach vorne gemäß P4 verschwenkt und die Schublade 1 ausgestoßen, drängt ein nach innen bzw. quer zur Längsrichtung gewölbter bzw. konvexer Führungsbahnabschnitt 25b den zweiten Hebel 23 in Richtung gemäß des Pfeils P5 entlang des Langlochs 26, so dass der zweite Hebel 23 am zweiten Hebelarm 20 entgegen der Druckkraft durch die Druckfeder 30 eingefahren wird (Figur 5). Dabei ist die Möbelvorrichtung 3 bzw. sind die Spiralfeder 19 und die Druckfeder 30 so aufeinander abgestimmt, dass die daraus resultierenden wirkenden Kräfte, zu dem wie beschriebenen Wirkzusammenhang führen.

Mit dem Herausbewegen der Schublade 1 wird demnach der zweite Hebel 23 am Hebelarm 20 eingeschoben, womit in dieser Phase der Ausstoßhebel 8 nicht gegen den Uhrzeigersinn zurückgeschwenkt wird.

Die Spiralfeder 19 ist in ihrer Kraftwirkung verglichen mit der Kraftwirkung der Druckfeder 30 stärker ausgelegt.

Bei der weiteren Öffnungsbewegung der Schublade 1 wird der zweite Hebel 23 gegen die Druckfeder 30 zurückgedrängt, wobei die Einrastnase 28 nicht mit der Gegenkontur 29 in Anlage kommen kann, sondern in einer z. B. nutartigen Freilassung am Hebelarm 20 eintaucht. Mit dem Einfahren bzw. Verschieben des zweiten Hebels 23 in Richtung des Pfeils P5 wird der Sekundärkraftspeicher bzw. die Druckfeder 30 geladen bzw. entsprechend zusammengedrückt. In der Folge wird der Hebel 23 bis zum Erreichen des höchsten Punktes am Führungsbahnabschnitt 25b, der dem am weitesten innen liegenden Punkt der Führungsbahn 25 entspricht, gemäß Figur 6 vollständig eingeschoben. Die Kontaktrolle 21 ist dabei bereits nicht mehr in Anlage an der Blende 12, so dass der Ausstoßvorgang in dieser Phase allein über den Kontakt des zweiten Hebels 23 mit der Führungsbahn 25 erfolgt.

Demnach wird mit dem weiteren Öffnungsvorgang, von dem eine Momentaufnahme Figur 7 zeigt, durch die erhöhte Druckkraft auf den zweiten Hebel 23 aufgrund der zusammengedrückten Druckfeder 30 und durch das Zusammenspiel mit dem zur Außenseite der Schublade 1 zurückweichenden Kurvenverlauf des Führungsbahnabschnitts 25c bewirkt, dass der Ausstoßvorgang der Schublade 1 unterstützt wird. Die Schublade 1 erfährt dabei eine Bewegungskomponente nach vorne, wobei die Druckfeder 30 den zweiten Hebel 23 nach vorne schiebt und gegen den Führungsbahnabschnitt 25c drückt. Ein Verschwenken des Ausstoßhebels 8 findet dabei nicht statt, da die Spiralfeder 19 entsprechend stark ist und den Ausstoßhebel in der maximal ausgeschwenkten Stellung des Ausstoßhebels 8 gemäß Figur 6 hält.

Am Spannkeil 9 ist auf einer der Führungsbahn 25 gegenüberliegenden Schmalseite eine weitere Führungsbahn mit einer Lauffläche 31 mit durchgängig ebenen bzw. geraden Verlauf vorhanden, die zur Anlage und zum Abrollen der Stützrollen 32, 33 dient.

Die weitere Ausstoßbewegungsunterstützung durch den zweiten Hebel 23 bzw. die Druckfeder 30 ist gemäß Figur 7 bzw. gemäß den Bewegungspfeilen P3 und P8 (Herausbewegen des Hebels 23) angedeutet.

Figur 8 zeigt eine Stillstandposition der Schublade 1 relativ zum Möbelkorpus 2 nach dem Ausstoßvorgang, was neben Reibungseinflüssen durch das Zusammenspiel zwischen dem zweiten Hebel 23 und der Führungsbahn 25 bestimmt ist. Der zweite Hebel 23 ist maximal herausgedrückt und die Kontaktrolle 24 in einem muldenartig abgesenkten bzw. konkaven Abschnitt der Führungsbahn 25 bzw. am Führungsbahnabschnitt 25e gefangen. Erfolgt in diesem Zustand kein Einwirken auf die Schublade 1 von außen, beispielsweise durch einen Nutzer, bleibt die Schublade 1 in dieser Stellung teilgeöffnet stehen. Eine Ausstoßweite einschließlich Schließspalt 13 kann durch die Montageposition des Spannkeils 9 an der Schublade 1 vorgegeben werden.

Die Ausstoßbewegung der Schublade 1 wird an definierter Position, nämlich genau am Führungsbahnabschnitt 25e abgestoppt.

In der gemäß Figur 8 Position der Schublade 1 setzt die Erfindung vorteilhaft an. Wird anschließend durch manuelles Bedienen bzw. durch Handkraft die Schublade 1 weiter in Richtung P3 nach vorne gezogen (Figuren 9 bis 12), oder wieder nach innen gemäß Pfeil P1 gedrückt (Figuren 13 bis 17), wird der Kraftspeicher 19 zwangsweise geladen, wobei der Ausstoßhebel 8 gegen den Uhrzeigersinn bis zu der Verriegelungsstellung gemäß der Figuren 1 und 2 zurückgeschwenkt wird.

Beim Weiteröffnen der Schublade 1 aus der Position gemäß Figur 8 kommt nacheinander zunächst ein relativ kurzer ansteigender Führungsbahnabschnitt 25f und ein Führungsbahnabschnitt 25g mit nahezu linear ansteigendem Verlauf zur Wirkung. Damit wird eine geringe Verschwenkbewegung des zweiten Hebels 23 um die Schwenkachse S2 bewirkt, womit der zweite Hebel 23 gemäß Pfeil P5 etwas im Uhrzeigersinn versetzt wird und in die Arretierstellung des zweiten Hebels 23 am Ausstoßhebel 8 gelangt (Figuren 9 und 10). Durch weiteres Herausziehen der Schublade 1 in Richtung P3, wird nun durch die ansteigende Flanke des Spannkeils 9 im Führungsbahnabschnitt 25g der Ausstoßhebel 8 entgegen des Uhrzeigersinns bewegt (Figuren 11 bzw. 12) und in seine verriegelte Position an der Grundplatte 7 gebracht. Die Schublade 1 ist dann zumindest nahezu vollständig geöffnet, wobei über den Führungsbahnabschnitt 25h eine Führung der Kontaktrolle 24 beim weiteren Öffnen bereitgestellt wird.

Für die Ausstoßhebel-Verriegelung über die Touch-Latch-Anordnung 17 ist eine am Ausstoßhebel 8 rückwärtig der Kontaktrolle 21 ausgebildete angenähert herzkurvenförmige Kurve 34 bzw. Bahn ausgebildet. Die Kurve 34 ist an zwei Abschnitten für einen Einlauf und einen Auslass der Federzunge 22a des Fangarms 22 offen, was mit einem Führungskeil 35 realisiert ist, an dessen breitem Ende eine V-förmige Raststelle 36 ausgebildet ist. Im verriegelten Zustand des Ausstoßhebels 8 ist die Federzunge 22a an der Raststelle 36 gefangen gehalten bzw. unter Vorspannung in die Raststelle 36 gedrängt. Entlang der Kurve 34 wird der Fangarm 22 bzw. die am Fangarm nach unten abstehende Federzunge 22a verrastet und arretiert, wobei unter der Wirkung der Spiralfeder 19 die Federzunge 22a in die Raststelle 36 gedrückt wird, so dass der Ausstoßhebel 8 vorgespannt ist und die Stellung gemäß Figur 1 bzw. Figur 2 bereits in der geöffneten Position der Schublade 1 einnimmt. Das in der Endphase des Zurückschwenkens des Ausstoßhebels 8 durch die Kurve 34 vorgegebene Auslenken um die Achse S3 des Fangarms 22 mit dem Erreichen der verriegelten Stellung an der Raststelle 36 deutet der Bewegungspfeil P6 in Figur 12 an.

Figur 13 und die folgenden Figuren 14 bis 17 zeigen eine Abfolge von nacheinander sich ergebenden Momentaufnahmen der Schublade 1 bei deren Weiterbewegen durch einen Nutzer in Schließrichtung P1, ausgehend von der vollständig ausgeworfenen Schublade 1 gemäß Figur 8. Dabei kommt der zur Schublade 1 fronseitige Hauptabschnitt 25a bis 25d der Führungsbahn 25 in Anlage an der Kontaktrolle 24 des zweiten Hebels 23. Wie bereits oben zum Schließen erläutert, nimmt der zweite Hebels 23 zunächst aufgrund des Führungsbahnabschnitts 25d eine arretiere Stellung am Ausstoßhebel 8 ein. Im Anschluss erfolgt durch weiteres Eindrücken der Schublade 1 ein Zurückschwenken des Ausstoßhebels 8 um die Schwenkachse S gemäß Pfeil P9 und damit ein Spannen der Spiralfeder 19 gemäß der Figuren 10 bis 12. Diese gesteuerte Bewegungskopplung der Bewegung der Schublade 1 und des Ausstoßhebels 8 wird durch das Zusammenspiel des zweiten Hebels 23 und der Führungsbahnabschnitte 25c und 25b erreicht.

Auch hier kommt dann bei zurückgeschwenktem Ausstoßhebel 8 die Touch-Latch-Anordnung 17 wie oben erläutert zum Einsatz. Figur 16 deutet dabei das richtungsgeführte Auslenken des Fangarms 22 im Uhrzeigersinn (Bewegungspfeil P7) an, wenn die Federzunge 22a am Führungskeil 35 anstößt und daran entlanggleitet und nach einem Ansstoßen an einem konkav gewölbtem Abschnitt der Kurve 34 das Zurückschwenken beendet ist und der Ausstoßhebel 8 nach vorne auslenkt und die Verriegelungsposition gemäß Figur 2 erreicht wird, wobei der Fangarm 22 unter Wirkung der Spiralfeder 37 etwas gegen den Uhrzeigersinn (Bewegungspfeil P10) in die Raststelle 36 schwenkt und dort gefangen ist.

Das Weiterbewegen der Schublade 1 in Schließrichtung durch einen Nutzer muss nur solange erfolgen, bis der Ausstoßhebel 8 verriegelt ist, wobei die Schublade 1 dann in der Regel noch nicht komplett geschlossen ist. Im folgenden letzten Bewegungsabschnitt beim Schließen der Schublade 1 in etwa beginnend bei der Stellung gemäß Figur 17 kann dann eine nicht gezeigte Einzugautomatik die Schublade 1 in die vollständig geschlossene Position relativ zum Möbelkorpus 2 unter einer vorgebbaren Kraft ziehen.

Aus Figur 12 ist der unter Vorspannung gelagerte Fangarm 22 mit einer Spiralfeder 37 ersichtlich, die mit ihrem vorderen Ende am Fangarme auf Höhe der Schwenkachse S3 druckgespannt ansetzt und mit ihrem anderen Ende festgelagert relativ zum Möbelkorpus 2 ist. Die Anordnung des Fangarms 22 ist derart ausgebildet, dass im Ausgangszustand bzw. im von der Kurve 34 unbeeinflussten Zustand z. B. gemäß Figur 4 der Fangarm 22 mit seiner Längsachse parallel zur Längsachse L bzw. zur Bewegungsrichtung der Schublade 1 steht, in beide Schwenkrichtungen jedoch ein geringes Auslenken möglich ist, wobei im Auslenkzustand auf den Fangarm 22 jeweils eine Rückstellkraft in den Ausgangszustand mittels der Spiralfeder 37 eingerichtet ist.

Figur 18 zeigt schließlich stark schematisch zwei grundsätzlich mögliche zu unterscheidende Bewegungsschemata I und II mit Bewegungsphasen 1.1 bis 1.4 und einer freien Bewegungsmöglichkeit 1.5 einer Schublade bzw. der Schublade 1 mit der erfindungsgemäßen Möbelvorrichtung 3. Dabei deutet eine Pfeilspitze eine Bewegungsrichtung der Schublade in der jeweiligen Bewegungsphase an. Außerdem ist eine wie weiter oben erläuterte Einzugsautomatik zum vollständigen Zuziehen der Schublade in einen geschlossenen Zustand der Schublade vorhanden.

Die senkrechte Linie A definiert eine Ebene einer Front bzw. der Vorderseite der Blende 12 der Schublade 1 im geschlossenen und unbetätigten Zustand am Möbelkorpus 2, wobei links davon der Bereich des Möbelkorpus bzw. der Schließspalt liegt bzw. rechts davon ein Bereich vor der Frontseite des dazugehörigen Möbels. Die senkrechte Linie B definiert eine Ebene der Vorderseite der Blende 12 der Schublade 1 im vollständig geöffneten Zustand am Möbelkorpus 2.

Im Bewegungsschema I, der das Weiteröffnen der ausgestoßenen Schublade mitumfasst, bedeutet der Bewegungsabschnitt 1.1 das Auslösen der Touch-Latch-Anordnung über eine vergleichsweise kurze Eindrückstrecke in Richtung zum Möbelkorpus hin bzw. in Pfeilrichtung nach links. Der anschließende Bewegungsabschnitt 1.2 zeigt das Ausstoßen nach rechts bis zu einer Ausstoßstelle C über eine größere Teilstrecke der gesamten möglichen Öffnungsstrecke, welche durch den Abstand zwischen A und B vorgegeben ist. Der Bewegungsabschnitt 1.3 betrifft das Weiterbewegen der Schublade, im Bewegungsschema I durch Ziehen an der Schublade durch einen Nutzer und damit dem Spannen des Ausstoßkraftspeichers. Der Bewegungsabschnitt 1.4 deutet die Einziehwirkung der Einzugautomatik in Schließrichtung der Schublade nach links an.

Beim Bewegungsschema II sind die Bewegungsphasen 1.1 und 1.2 identisch zum Bewegungsschema I. Nach dem Ausstoßen 1.2 erfolgt das Weiterbewegen der Schublade durch einen Nutzer aber in Schließrichtung 1.3 nach links unter dem Spannen des Kraftspeichers. Die Wirkung der Einzugautomatik 1.4 stellt sich hier dann ein, wenn die Schublade noch etwas weiter eingeschoben ist, also etwas nach links versetzt zum Endpunkt bzw. Pfeilspitze der Bewegungsphase 1.3, kann aber auch sofort daran anschließend erfolgen.

### Bezugszeichenliste:

- 1: Schublade
- 1a: Schubladenboden
- 2: Möbelkorpus
- 2a, 2b: Seitenwand
- 3: Möbelvorrichtung
- 4: Vollauszug
- 5, 6: Führungsschiene
- 7: Grundplatte
- 7a: Aussparung
- 8: Ausstoßhebel
- 8a: Vorderseite
- 9: Spannkeil
- 10, 11: Langloch
- 12: Blende
- 13: Schließspalt
- 14, 15: Stirnseite
- 16: Rückwand
- 17: Touch-Latch-Anordnung
- 18: Hebelarm
- 19: Spiralfeder
- 20: Hebelarm
- 21: Kontaktrolle
- 22: Fangarm
- 22a: Federzunge
- 23: Hebel
- 24: Kontaktrolle
- 25: Führungsbahn
- 25a-25f: Führungsbahnabschnitt
- 26: Langloch
- 27: Stiftelement
- 28: Einrastnase
- 29: Gegenkontur
- 30: Druckfeder
- 31: Lauffläche
- 32, 33: Stützrolle
- 34: Kurve
- 35: Führungskeil
- 36: Raststelle
- 37: Spiralfeder

## Patentansprüche

1. Vorrichtung für die Bewegungsbeeinflussung eines an einem Möbel aufgenommenen Möbelteils (1), insbesondere Möbelvorrichtung (3) , das über Führungsmittel (5, 6) für eine geführte Bewegung in eine Öffnungsrichtung und in eine der Öffnungsrichtung entgegengesetzte Schließrichtung bewegbar ist, wobei die Vorrichtung einen entladbaren Kraftspeicher (19) und Lademittel für das Aufladen des Kraftspeichers (19) umfasst und wobei mit der an dem Möbel montierten Vorrichtung das Möbelteil (1) durch einen Ausstoßvorgang, bei dem ein Entladen des Kraftspeichers (19) stattfindet, in eine Öffnungsrichtung bewegbar ist, **dadurch gekennzeichnet, dass** die Lademittel derart ausgebildet sind, dass im montierten Zustand der Vorrichtung am Möbel nach dem Erreichen einer gegenüber dem Möbel geöffneten Position des bewegbaren Möbelteils (1), ein Aufladen des entladenen Kraftspeichers (19) durch ein Weiterbewegen des bewegbaren Möbelteils (1) aus der erreichten geöffneten Position unabhängig von der Richtung des Weiterbewegens des Möbelteils (1) erfolgt.

2. Vorrichtung nach Anspruch 1, **dadurch gekennzeichnet, dass** ein um eine Schwenkachse verschwenkbarer Ausstoßhebel (8) vorgesehen ist, wobei eine Verschwenkbewegung des Ausstoßhebels (8) unter der Wirkung des sich entladenden Kraftspeichers (19) die Bewegung des Möbelteils (1) in Öffnungsrichtung bewirkt, wobei der Ausstoßhebel (8) einen Ausstoßabschnitt (21) aufweist, der für einen Ausstoßvorgang mit dem bewegbaren Möbelteil (1) in Anlage bringbar ist und ein versetzbar gelagerter zweiter Hebel (23) des Ausstoßhebels (8) vorhanden ist, der beim Ausstoßvorgang mit einer mit dem Möbelteil (1) mitbewegten Führungsbahn (25) in Kontakt ist und mit dem Ausstoßvorgang in eine am Ausstoßhebel (8) eingerückte Position versetzbar ist.

3. Vorrichtung nach einem der Ansprüche 1 und 2, **dadurch gekennzeichnet, dass** ein ladbarer Sekundärkraftspeicher (30) vorhanden ist, welcher auf den zweiten Hebel (23) wirkt.

4. Vorrichtung nach einem der vorhergehenden Ansprüche, **dadurch gekennzeichnet, dass** im montierten Zustand der Vorrichtung der zweite Hebel (23) und die Führungsbahn (25) derart aufeinander abgestimmt sind, dass in Anlage aneinander der Ausstoßvorgang des Möbelteils (1) unterstützbar ist.

5. Vorrichtung nach einem der vorangehenden Ansprüche, **dadurch gekennzeichnet, dass** im montierten Zustand der Vorrichtung der zweite Hebel (23) und die Führungsbahn (25) derart aufeinander abgestimmt sind, dass im Kontakt miteinander das Weiterbewegen des bewegbaren Möbelteils (1) aus der beim Ausstoßvorgang erreichten Position ein Zurückschwenken des Ausstoßhebels (8) bewirkt.

6. Vorrichtung nach einem der vorangehenden Ansprüche, **dadurch gekennzeichnet, dass** die Führungsbahn (25) an einem an dem bewegbaren Möbelteil (1) anbringbaren Montagebauteil ausgebildet ist.

7. Vorrichtung nach einem der vorangehenden Ansprüche, **dadurch gekennzeichnet, dass** die Führungsbahn (25) derart abgestimmt ist, dass durch die Anlage des zweiten Hebels (23) an einem Zwischenabschnitt der Führungsbahn der Ausstoßhebel (8) eine gegenüber einer Ausgangslage vorzugsweise maximal ausgeschwenkte Stellung einnimmt.

8. Vorrichtung nach einem der vorangehenden Ansprüche, **dadurch gekennzeichnet, dass** die Führungsbahn (25) derart abgestimmt ist, dass bei der Bewegung des Möbelteils (1) ein Entlangbewegen eines Hauptabschnitts der Führungsbahn an dem zweiten Hebel (23) stattfindet, wobei der Ausstoßhebel (8) in Richtung der eingeschwenkten Ausgangslage zurückschwenkbar ist.

9. Vorrichtung nach einem der vorangehenden Ansprüche, **dadurch gekennzeichnet, dass** das Montagebauteil derart ausgebildet ist, dass unterschiedliche Anbringpositionen des Montagebauteils insbesondere am Möbelteil (1) für ein bestimmungsgemäßes Zusammenwirken mit dem Ausstoßhebel (8) möglich sind, so dass abhängig von der jeweiligen Anbringposition ein maximal möglicher Ausstoßweg des bewegbaren Möbelteils (1) mit dem Ausstoßhebel (8) vorgebbar ist.

10. Vorrichtung nach einem der vorangehenden Ansprüche, **dadurch gekennzeichnet, dass** der zweite Hebel (23) am Ausstoßhebel (8) derart aufgenommen ist, dass der zweite Hebel (23) in einer vorgebbaren Relativstellung am Ausstoßhebel (8) in eine Rastposition am Ausstoßhebel (8) gelangt, insbesondere durch eine Verschwenkbewegung.

11. Vorrichtung nach einem der vorangehenden Ansprüche, **dadurch gekennzeichnet, dass** eine Rastanordnung vorgesehen ist, durch welche der zweite Hebel (23) am Ausstoßhebel (8) lösbar verrastbar ist.

12. Vorrichtung nach Anspruch 1, **dadurch gekennzeichnet, dass** eine Vorrichtung zur Verriegelung eines bewegbaren Elements in einer Verriegelungsstellung und zur Freigabe der Verriegelung vorgesehen ist, wobei die Freigabe der Verriegelung durch eine Bewegung des bewegbaren Elements gegen eine auf das bewegbaren Element wirkende Kraft erfolgt und ein bewegbar gelagertes Verschwenkteil mit einem Eingreifabschnitt derart vorhanden ist, dass das Verschwenkteil in der Verriegelungsstellung an einem Gegenabschnitt gefangen ist, wobei ein Federelement (37) vorgesehen ist, mit einem ersten Ende, das an dem Verschwenkteil (22) angreift und mit einem dem freien Ende entgegengesetzten Ende, das fest gelagert ist, wobei das Federelement (37) auf das Verschwenkteil (22) zumindest über einen Teilbereich der Bewegungsmöglichkeit des Verschwenkteils (22) eine Vorspannung ausübt.

13. Vorrichtung nach Anspruch 12, **dadurch gekennzeichnet, dass** ein um eine Schwenkachse verschwenkbarer Ausstoßhebel (8) vorgesehen ist, wobei eine Verschwenkbewegung des Ausstoßhebels (8) unter der Wirkung des sich entladenden Kraftspeichers (19) die Bewegung des Möbelteils (1) in Öffnungsrichtung bewirkt, wobei der Ausstoßhebel (8) einen Ausstoßabschnitt (21) aufweist, der für einen Ausstoßvorgang mit dem bewegbaren Möbelteil (1) in Anlage bringbar ist und ein versetzbar gelagerter zweiter Hebel (23) des Ausstoßhebels (8) vorhanden ist, der beim Ausstoßvorgang mit einer mit dem Möbelteil (1) mitbewegten Führungsbahn (25) in Kontakt ist und mit dem Ausstoßvorgang in eine am Ausstoßhebel (8) eingerückte Position versetzbar ist.

14. Möbel mit einer Vorrichtung nach einem der vorhergehenden Ansprüche.

## Claims

1. Device for influencing the movement of a furniture part (1) mounted on a piece of furniture, in particular a furniture device (3), which can be moved by guiding means (5, 6) for guided movement in opening direction and in closing direction opposite the opening direction, wherein the device comprises a dischargeable energy store (19) and charging means for charging the energy store (19) and wherein by means of the device mounted on the piece of furniture the furniture part (1) can be moved in opening direction by an ejection process in which the energy store (19) discharges, **characterised in that** the charging means are designed such that in the assembled state of the device on the piece of furniture, after reaching an open position of the movable furniture part (1) relative to the piece of furniture, the discharged energy store (19) is charged by moving the movable furniture part (1) from the reached opened position regardless of the direction of movement of the furniture part (1).

2. Device according to claim 1, **characterised in that** an ejection lever (8) is provided which is pivotable about a pivot axis, wherein a pivot movement of the ejection lever (8) from the effect of the discharging energy store (19) causes the furniture part (1) to move in opening direction, wherein the ejection lever (8) comprises an ejection section (21), which for an ejection process can be moved into position with the movable furniture part (1) and a displaceably mounted second lever (23) of the ejection lever (8) is provided which during the ejection process is in contact with a guide track (25) moved with the furniture part (1) and can be displaced by the ejection process into an indented position on the ejection lever (8).

3. Device according to any of claims 1 and 2, **characterised in that** a chargeable secondary energy store (30) is provided which acts on the second lever (23).

4. Device according to any of the preceding claims, **characterised in that** in the assembled state of the device the second lever (23) and the guide track (25) are adjusted relative to one another such that when positioned on one another the ejection process of the furniture part (1) can be supported.

5. Device according to any of the preceding claims, **characterised in that** in the assembled state of the device the second lever (23) and the guide track (25) are adjusted relative to one another such that in contact with one another the further movement of the movable furniture part (1) from the position reached during the ejection process causes the pivoting back of the ejection lever (8).

6. Device according to any of the preceding claims, **characterised in that** the guide track (25) is formed on an assembly part attachable to the movable furniture part (1).

7. Device according to any of the preceding claims, **characterised in that** the guide track (25) is adjusted such that by positioning the second lever (23) on an intermediate section of the guide track the ejection lever (8) adopts a position which is preferably pivoted out to the maximum relative to a starting position.

8. Device according to any of the preceding claims, **characterised in that** the guide track (25) is adjusted such that during the movement of the furniture part (1) a main section of the guide track moves along the second lever (23), whereby the ejection lever (8) can be pivoted back in the direction of the inwardly pivoted starting position.

9. Device according to any of the preceding claims, **characterised in that** the assembly part is designed such that different attachment positions of the assembly part are possible particularly on the furniture part (1) for the intended interaction with the ejection lever (8), so that depending on the respective attachment position a maximum possible ejection path of the movable furniture part (1) can be predefined by the ejection lever (8).

10. Device according to any of the preceding claims, **characterised in that** the second lever (23) is mounted on the ejection lever (8) such that the second lever (23) in a predefinable relative position on the ejection lever (8) enters into a locking position on the ejection lever (8), in particular by means of a pivoting movement.

11. Device according to any of the preceding claims, **characterised in that** a latching arrangement is provided, by means of which the second lever (23) can be latched releasably onto the ejection lever (8).

12. Device according to claim 1, **characterised in that** a device is provided for locking a movable element in a locked position and for releasing the lock, wherein the release of the lock is performed by moving the movable element against a force acting on the movable element and a movably mounted pivoting part is provided with an engaging section such that the pivoting part is caught in the locking position on a counter section, wherein a spring element (37) is provided with a first end which engages on the pivoting part (22) and with an end opposite the free end which is fastened securely, wherein the spring element (37) exerts a pretensioning force on the pivoting part (22) at least over a portion of the mobility of the pivoting part (22).

13. Device according to claim 12, **characterised in that** an ejection lever (8) is provided which is pivotable about a pivot axis, wherein a pivoting movement of the ejection lever (8) from the effect of the discharging energy store (19) causes the furniture part (1) to move in opening direction, wherein the ejection lever (8) comprises an ejection section (21) which for an ejection process can be moved into position with the movable furniture part (1) and a displaced second lever (23) of the ejection lever (8) is provided, which during the ejection process is in contact with a guide track (25) moved with the furniture part (1) and can be displaced by the ejection process into an indented position on the ejection lever (8).

14. Piece of furniture comprising a device according to any of the preceding claims.

## Revendications

1. Dispositif pour influencer le mouvement d'une partie de meuble (1) reçue dans un meuble, en particulier un dispositif de meuble (3), laquelle est mobile par des moyens de guidage (5, 6) pour un mouvement guidé dans une direction d'ouverture et dans une direction de fermeture opposée à la direction d'ouverture, le dispositif comprenant un accumulateur de force (19) pouvant se décharger et des moyens de chargement pour charger l'accumulateur de force (19), et, lorsque le dispositif est monté sur le meuble, la partie de meuble (1) peut être déplacée dans une direction d'ouverture par une opération d'éjection au cours de laquelle se produit un déchargement de l'accumulateur de force (19), **caractérisé en ce que** les moyens de chargement sont configurés de sorte que, lorsque le dispositif est monté sur le meuble, il se produise, après que la partie de meuble (1) mobile a atteint une position d'ouverture par rapport au meuble, un rechargement de l'accumulateur de force (19) déchargé par une poursuite du mouvement de la partie de meuble (1) mobile depuis la position d'ouverture atteinte, indépendamment de la direction de la poursuite du mouvement de la partie de meuble (1).

2. Dispositif selon la revendication 1, **caractérisé en ce qu'**un levier d'éjection (8) pouvant pivoter autour d'un axe de pivotement est prévu, un mouvement de pivotement du levier d'éjection (8) sous l'effet de l'accumulateur de force (19) se déchargeant provoquant le mouvement de la partie de meuble (1) dans la direction d'ouverture, le levier d'éjection (8) présentant une section d'éjection (21) qui peut être mise en contact avec la partie de meuble (1) mobile pour une opération d'éjection, et un deuxième levier (23) du levier d'éjection (8) étant logé de manière à pouvoir être décalé, lequel deuxième levier, pendant l'opération d'éjection, est en contact avec un rail de guidage (25) déplacé avec la partie de meuble (1) et peut être décalé lors l'opération d'éjection dans une position enfoncée sur le levier d'éjection (8).

3. Dispositif selon l'une des revendications 1 et 2, **caractérisé en ce qu'**il est prévu un accumulateur de force secondaire (30) pouvant être chargé, lequel agit sur le deuxième levier (23).

4. Dispositif selon l'une des revendications précédentes, **caractérisé en ce que,** à l'état monté du dispositif, le deuxième levier (23) et le rail de guidage (25) sont adaptés l'un à l'autre de telle sorte qu'en contact l'un avec l'autre, l'opération d'éjection de la pièce de meuble (1) peut être assistée.

5. Dispositif selon l'une des revendications précédentes, **caractérisé en ce que,** à l'état monté du dispositif, le deuxième levier (23) et le rail de guidage (25) sont adaptés l'un à l'autre de telle sorte qu'en contact l'un avec l'autre, la poursuite du déplacement de la partie de meuble (1) mobile depuis la position atteinte pendant l'opération d'éjection provoque un pivotement de retour du levier d'éjection (8).

6. Dispositif selon l'une des revendications précédentes, **caractérisé en ce que** le rail de guidage (25) est formé sur un élément de montage qui peut être fixé à la partie de meuble (1) mobile.

7. Dispositif selon l'une des revendications précédentes, **caractérisé en ce que** le rail de guidage (25) est adapté de telle sorte que du fait de l'appui du deuxième levier (23) sur une section intermédiaire du rail de guidage, le levier d'éjection (8) prend une position sortie de pivotement de préférence maximale par rapport à une position de départ.

8. Dispositif selon l'une des revendications précédentes, **caractérisé en ce que** le rail de guidage (25) est adapté de telle sorte que, lors du mouvement de la partie de meuble (1), il se produit un déplacement d'une section principale du rail de guidage le long du second levier (23), le levier d'éjection (8) pouvant repivoter dans la direction de la position rentrée de pivotement initiale.

9. Dispositif selon l'une des revendications précédentes, **caractérisé en ce que** l'élément de montage est conçu de telle sorte que différentes positions de fixation de l'élément de montage, en particulier sur la partie de meuble (1), sont possibles pour une coopération conforme avec le levier d'éjection (8), de sorte qu'en fonction de la position de fixation correspondante, il est possible de prérégler une trajectoire d'éjection possible maximale de la partie de meuble (1) mobile par le levier d'éjection (8).

10. Dispositif selon l'une des revendications précédentes, **caractérisé en ce que** le deuxième levier (23) est reçu de telle sorte sur le levier d'éjection (8) que, dans une position relative prédéfinissable sur le levier d'éjection (8), le deuxième levier (23) atteint une position encliquetée sur le levier d'éjection (8), en particulier par un mouvement de pivotement.

11. Dispositif selon l'une des revendications précédentes, **caractérisé en ce qu'**un dispositif d'encliquetage est prévu au moyen duquel le deuxième levier (23) peut être encliqueté de manière réversible sur le levier d'éjection (8).

12. Dispositif selon la revendication 1, **caractérisé en ce qu'**un dispositif est prévu pour verrouiller un élément mobile dans une position de verrouillage et pour libérer le verrouillage, le verrouillage étant libéré par un mouvement de l'élément mobile contre l'effet d'une force agissant sur l'élément mobile, et une partie pivotante logée mobile avec une section d'engagement étant prévue de tette sorte que la partie pivotante est retenue dans la position de verrouillage sur une section opposée, un élément ressort (37) étant prévu, lequel a une première extrémité qui s'engage sur la partie pivotante (22) et une extrémité opposée à l'extrémité libre qui est logée fixement, l'élément ressort (37) exerçant une prétension sur la partie pivotante (22) au moins sur une partie du mouvement possible de la partie pivotante (22).

13. Dispositif selon la revendication 12, **caractérisé en ce qu'**un levier d'éjection (8) pouvant pivoter autour d'un axe de pivotement est prévu, un mouvement de pivotement du levier d'éjection (8) sous l'effet de l'accumulateur de force (19) se déchargeant provoquant le mouvement de la partie de meuble (1) dans la direction d'ouverture, le levier d'éjection (8) présentant une section d'éjection (21) qui peut être mise en contact avec la partie de meuble (1) mobile pour une opération d'éjection, et un deuxième levier (23) du levier d'éjection (8) étant logé de manière à pouvoir être décalé, lequel deuxième levier, pendant l'opération d'éjection, est en contact avec un rail de guidage (25) déplacé avec la partie de meuble (1) et peut être décalé lors l'opération d'éjection dans une position enfoncée sur le levier d'éjection (8).

14. Meuble muni d'un dispositif selon l'une des revendications précédentes.
